# EUROPÄISCHE PATENTSCHRIFT

(11) **EP 1 857 237 B1**
(45) Veröffentlichungstag und Bekanntmachung des Hinweises auf die Patenterteilung: **08.07.2009**
(21) Anmeldenummer: 06009959.5
(22) Anmeldetag: 15.05.2006
(51) Int. Cl.: B27B 5/34

(54) **Sägevorrichtung für durchlaufende Werkstücke**
Sawing device for moving workpieces
Dispositif de sciage pour des pièces en mouvement

(43) Veröffentlichungstag der Anmeldung: 21.11.2007
(73) Patentinhaber: Homag Holzbearbeitungssysteme AG, 72296 Schopfloch (DE)
(72) Erfinder: Lorenz, Andreas, 72280 Dornstetten (DE); Gauss, Achim, 72280 Dornstetten/Hallwangen (DE); Rathgeber, Peter, 72280 Dornstetten (DE)
(74) Vertreter: HOFFMANN EITLE

(56) Entgegenhaltungen:
- WO-A-98/02286
- DE-A1- 2 245 775
- US-A1- 2004 244 558
- US-A1- 2005 098 233

## Beschreibung

### Technisches Gebiet

Die Erfindung betrifft eine Durchlaufsägevorrichtung mit mehreren Sägeblättern zum Aufteilen oder Nuten von Werkstücken, welche vorzugsweise plattenförmig ausgebildet sind, nach dem Oberbegriff von Anspruch 1. Eine solche Vorrichtung ist aus der US 2005/0098233 A1 bekannt.

### Stand der Technik

Es sind bereits Durchlaufsägen zum Aufteilen von Plattenwerkstoffen mit einer Schneidwelle, auf der einzelne Sägeblätter aufgereiht und fest auf dieser Welle geklemmt oder gespannt sind, bekannt. Eine solche Vorrichtung ist beispielsweise in einem Prospekt der Anmelderin "Sägenprogramm FSL und FSQ zum Aufteilen von Plattenwerkstoffen" beschrieben. Dieses Prinzip hat den Nachteil, dass für eine Veränderung der einzelnen zu schneidenden Streifenbreiten die Sägeblätter erst gelöst, verstellt und wieder geklemmt oder aufgespannt werden müssen. Da eine Verstellung der Sägeblätter während des Betriebs der Maschine nicht möglich ist muss mit Stillstands- und Umrüstzeiten gerechnet werden wenn nachfolgende Werkstücke in schmalere Werkstücke mit anderer Streifenbreite zersägt werden sollen.

Wie ebenso in dem oben genannten Prospekt offenbart, wurden alternativ dazu Durchlaufsägen entwickelt, bei denen jedes Sägeblatt einen eigenen Antriebsmotor sowie eine eigene Verstelleinrichtung aufweist, so dass die Streifenbreiten während des Betriebs der Maschine von außen verstellt werden können. Nachteilig hierbei ist jedoch der hohe Aufwand, für jedes Aggregat einen eigenen Antriebsmotor vorzusehen. Der entsprechende Platzbedarf des Antriebsmotors bestimmt die minimal mögliche zu schneidende Streifenbreite, wodurch die Variabilität der Säge beeinträchtigt wird.

Die US 2005/0098233 A1 zeigt eine Sägevorrichtung mit einer Vielzahl von Sägeelementen, die über Schrauben an einem Flansch befestigt sind, der jeweils auf einer Achse sitzt.

Die DE 22 4.5 775 offenbart eine Doppelbesäum-Kreissäge, die eine Vielzahl von Sägeelementen hat, welche auf einer Achse bewegbar sind.

Die US 4,777,854 offenbart eine Sägewerkzeug mit Tischstruktur, bei der zwei oder mehr Sägeblätter bewegbar an eine horizontale Welle angebracht sind, wobei die Sägeblätter eine Nut aufweisen, in die ein Längsstift eingepasst wird und über die die Rotation von der Welle auf das Sägeblatt übertragen wird.

Die WO 96/31310 offenbart eine Sägewelle, wobei das Sägeblatt eine von einer Kreisform abweichenden Aussparung aufweist und eine Hülle komplementär zur Aussparung des Sägeblatts ausgebildet ist.

### Darstellung der Erfindung

Der Erfindung liegt das technische Problem zugrunde, eine Durchlaufsägevorrichtung zu schaffen, die bei geringen Stillstands- und Umrüstzeiten eine hohe Variabilität besitzt.

Dieses technische Problem wird durch eine Vorrichtung mit den Merkmalen des Anspruchs 1 gelöst. Besonders bevorzugte Weiterbildungen der Erfindung sind Gegenstand der abhängigen Ansprüche.

Der Erfindung liegt der Gedanke zugrunde, eine Durchlaufsägevorrichtung zum Aufteilen oder Nuten von plattenförmigen Werkstücken in der Weise zu gestalten, dass der Drehantrieb und die Sägebreitenfestlegung weitgehend voneinander entkoppelt sind. Zu diesem Zweck ist erfindungsgemäß vorgesehen, dass bei einer Durchlaufsägevorrichtung der eingangs genannten Art die Sägeelemente derart mit der Antriebswelle verbunden sind, dass sie in Längsrichtung der Antriebswelle verschiebbar sind.

Hierdurch wird erreicht, dass selbst während des Betriebes der Vorrichtung, d.h. ohne jegliche Stillstands- und Umrüstzeiten, praktisch jede Streifenbreite eingestellt werden kann.

Um eine stabile und dennoch verschiebbare Drehantriebsbeziehung zwischen den Sägeelementen und der Antriebswelle zu erzielen, ist gemäß der Erfindung vorgesehen, dass die Sägeelemente zumindest ein Sägeblatt und einen hiermit verbundenen Flansch aufweisen.

Ferner ist gemäß der Erfindung vorgesehen, dass die Sägeelemente mit der Antriebswelle jeweils über ein Übertragungselement verbunden sind. Der Einsatz eines Übertragungselements ermöglicht den Ausgleich von Fertigungstoleranzen sowie eine Verringerung der Bauteile, die bei einem Wechsel eines Sägeblatts bzw. Sägeelements ausgetauscht werden müssen. Dabei sind die Übertragungselemente mit dem jeweiligen Sägeelement bevorzugt formschlüssig verbunden, wodurch die bereits oben diskutierten Vorteile ebenfalls erzielt werden.

Darüber hinaus ist gemäß der Erfindung vorgesehen, dass zwischen den Übertragungselementen und dem jeweiligen Sägelement mindestens ein elastisches Element vorgesehen ist, insbesondere mindestens ein O-Ring. Auf diese Weise wird neben dem Ausgleich von Fertigungstoleranzen eine Schwingungsdämpfung während des Betriebs der Durchlaufsägenvorrichtung erzielt, sodass sich ein verschleiß-und geräuscharmer sowie präziser Betrieb der erfindungsgemäßen Durchlaufsägevorrichtung ergibt.

Wie bereits oben stehend ausgeführt, findet zwischen der Antriebswelle und den jeweiligen Sägeelementen primär ein Drehantrieb statt. Um darüber hinaus eine präzise und richtungsstabile Führung der Sägeelemente und einen entsprechend präzisen Sägebetrieb zu erzielen, ist gemäß einer Weiterbildung der Erfindung vorgesehen, dass die Flansche der Sägeelemente jeweils drehbar in einem Lagerelement gelagert sind, das an einem Grundgestell der Durchlaufsägevorrichtung angebracht ist. Dabei ist es besonders bevorzugt, dass die Lagerelemente in Längsrichtung der Antriebswelle entlang dem Grundgestell verschiebbar sind, sodass die Sägeelemente auch bei einer Verstellung der Sägebreite eine fest definierte Beziehung zu den jeweiligen Lagerelementen beibehalten können.

Die Verschiebbarkeit der Sägeelemente entlang der Antriebswelle kann im Rahmen der vorliegenden Erfindung auf unterschiedlichste Art und Weise erzielt werden. Gemäß einer Weiterbildung der Erfindung ist jedoch vorgesehen, dass die Sägeelemente in Drehrichtung der Antriebswelle formschlüssig verbunden sind, sodass auf Klemmelemente, Spannschrauben oder dergleichen verzichtet werden kann und ermöglicht wird, dass die Sägeelemente jederzeit - auch während des Betriebes - entlang der Antriebswelle verschoben werden können.

Zur Erzielung des Formschlusses können Antriebswelle und Sägeelemente prinzipiell einen beliebigen Querschnitt besitzen, der beispielsweise auch Vertiefungen, Vorsprünge oder dergleichen aufweisen kann. Um jedoch auf einfach und wirksame Weise einen Formschluss in Drehrichtung der Antriebswelle zu erzielen, ist es gemäß einer Weiterbildung der Erfindung bevorzugt, dass die Antriebswelle einen von einer Kreisform abweichenden Querschnitt, insbesondere einen zumindest annähernd polygonalen Querschnitt, aufweist.

Die Verstellung der jeweiligen Sägeelemente oder auch Lagerelemente kann im Rahmen der vorliegenden Erfindung auf beliebige Weise erfolgen, beispielsweise auch durch manuelle Verstellung jedes einzelnen Bauteils. Im Hinblick auf einen zügigen und störungsfreien Betrieb der erfindungsgemäßen Durchlaufsägevorrichtung hat es sich jedoch als vorteilhaft erwiesen, dass sie ferner eine Verstelleinrichtung aufweist, mittels der die Sägeelemente entlang der Welle verstellt werden können. Auf diese Weise wird ermöglicht, dass die Sägeelemente und gegebenenfalls auch die Lagerelemente sogar während des Betriebes der Durchlaufsägevorrichtung verstellt werden können. Dabei kann die Verstelleinrichtung beispielsweise manuell-mechanisch arbeiten, z.B. in Form einer mit einer Kurbel versehenen Verstellspindel. Alternativ ist es jedoch im Rahmen der Erfindung ebenso möglich und bevorzugt, dass die Verstelleinrichtung einen Verstellantrieb aufweist, der mit den Sägeelementen und/oder Lagerelementen in Verbindung steht und durch eine Steuereinrichtung steuerbar ist.

### Kurze Beschreibung der Zeichnungen

Fig. 1 zeigt schematisch eine Seitenansicht einer Durchlaufsägevorrichtung als bevorzugte Ausführungsform der vorliegenden Erfindung;
Fig. 2 zeigt schematisch teilweise Schnittansichten der in Fig. 1 gezeigten Durchlaufsägevorrichtung;
Fig. 3 zeigt eine freigeschnittene Teilansicht der in Fig. 1 gezeigten Durchlaufsägevorrichtung.

Ausführliche Beschreibung bevorzugter Ausführungsformen

Bevorzugte Ausführungsformen der vorliegenden Erfindung werden nachfolgend ausführlich unter Bezugnahme auf die begleitenden Zeichnungen beschrieben.

Eine Durchlaufsägevorrichtung 1 als Ausführungsform der vorliegenden Erfindung ist in Fig. 1 schematisch in einer Seitenansicht gezeigt. Die Durchlaufsägevorrichtung 1 dient zum Aufteilen oder Nuten von plattenförmigen Werkstücken (W), die bevorzugt zumindest teilweise aus Holz, Holzwerkstoffen, Kunststoffen oder dergleichen bestehen. Bei derartigen Werkstücken kann es sich beispielsweise um Holzbretter, Parkett- oder Laminatfußböden etc. handeln.

Die Durchlaufsägevorrichtung 1 besitzt zunächst eine Fördervorrichtung 2 zum Fördern plattenförmiger Werkstücke W in einer Durchlaufrichtung, wobei ein plattenförmiges Werkstück W in Fig. 1 schematisch und teilweise dargestellt ist. Bei der Fördervorrichtung 2 kann es sich beispielsweise um einen Band-, Riemen- oder Kettenförderer handeln. Im Bereiche der Fördervorrichtung 2 ist eine Mehrzahl von Sägeelementen 4 angeordnet, die alle auf einer gemeinsamen Antriebswelle 6b gelagert sind. Die Antriebswelle 6b ist betrieblich mit einem Antrieb 6a verbunden, wobei die Verbindung direkt oder gegebenenfalls auch indirekt sein kann, beispielsweise über Zahnriemen oder dergleichen (vgl. Fig. 3).

Die Sägeelemente 4 sind derart mit der Antriebswelle 6b verbunden, dass sie in Längsrichtung der Antriebswelle 6b verschiebbar sind. Dies wird in der vorliegenden Ausführungsform dadurch erreicht, dass die Sägeelemente 4 mit der Antriebswelle 6b in Drehrichtung der Antriebswelle 6b formschlüssig verbunden sind. Wie in Fig. 2 am besten zu erkennen ist, besitzt die Antriebswelle in der vorliegenden Ausführungsform einen von einer Kreisform abweichenden Querschnitt, genauer gesagt, einen annähernd polygonalen Querschnitt.

In der vorliegenden Ausführungsform ist zwischen der Antriebswelle 6b und einem Flansch (46) des jeweiligen Sägeelements 4 ein Übertragungselement 8 angeordnet, dessen innerer Querschnitt formschlüssig zu der Antriebswelle 6b passt, und dessen äußerer Querschnitt formschlüssig zu dem Flansch 4b der Sägeelemente 4 passt. Dabei ist im Bereich der Verbindung zwischen Antriebswelle 6b und Übertragungselement 8 ausreichen Spiel vorhanden, dass eine Längsverschiebbarkeit dieser Bauteile möglich ist, während gleichzeitig ein Drehmoment um die Achse der Antriebswelle 6b übertragen werden kann.

Ferner sind zwischen den jeweiligen Übertragungselementen 8 und den zugehörigen Flanschen 4b der Sägeelemente 4 jeweils mehrere O-Ringe 10 vorgesehen, wie am besten links in Fig. 2 zu erkennen ist.

Die Sägeelemente selbst sind in der vorliegenden Ausführungsform jeweils durch ein Sägeblatt 4a und einen Flansch 4b gebildet, der fest mit dem Sägeblatt 4a verbunden ist. Die in Fig. 2 gezeigte Ausbildung des Flansches 4b ermöglicht, dass sich eine relativ große Angriffs- und Abstützfläche zwischen dem Sägeelement 4 und dem zugehörigen Übertragungselement 8 mit den dazwischen vorgesehenen O-Ringen 10 ergibt. Ferner ermöglicht die in Fig. 2 gezeigte Ausgestaltung des Flansches 4b, dass die Sägeelemente 4 problemlos und sicher durch ein Lagerelement 12 drehbar gelagert werden können, das an dem in Fig. 1 gezeigten Grundgestell 14 der Durchlaufsägevorrichtung angebracht ist. Dabei kann die drehbare Lagerung der Sägeelemente 4 bzw. Flansche 4b in den Lagerelementen 12 beispielsweise durch ein Kugellager 20 oder dergleichen erzielt werden. Ferner sind die Lagerelemente 12 über geeignete Führungen entlang des Grundgestells 14 in Längsrichtung der Antriebswelle 6b verschiebbar.

Zum Verschieben bzw. Verfahren der Sägeelemente 4 und Lagerelemente 12 in Längsrichtung der Antriebswelle 6b weist die Durchlaufsägevorrichtung ferner eine Verstelleinrichtung 16 auf, die in der vorliegenden Ausführungsform eine Mehrzahl von drehbar gelagerten Spindeln aufweist, die mit den Sägeelementen 4 und/oder den Lagerelementen 12 verbunden und von außerhalb der Durchlaufsägevorrichtung verstellt werden können, beispielsweise manuell oder über einen geeigneten Antrieb.

Die oben beschriebene Konstruktion der erfindunsgemäßen Durchlaufsägevorrichtung ermöglicht, dass der gegenseitige Abstand der Sägeelemente 4 bzw. Sägeblätter 4a jederzeit problemlos und zügig verstellt werden kann, insbesondere auch während des Betriebes der Vorrichtung, sodass ohne jegliche Stillstands- und Umrüstzeiten praktisch jede Streifenbreite eingestellt werden kann.

## Patentansprüche

1. Durchlaufsägevorrichtung (1) zum Aufteilen oder Nuten von plattenförmigen Werkstücken (W), die bevorzugt zumindest teilweise aus Holz, Holzwerkstoffen, Kunststoffen oder dergleichen bestehen, mit
einer Fördervorrichtung (2) zum Fördern der plattenförmigen Werkstücke in einer Durchlaufrichtung,
einer Mehrzahl von im Bereich der Fördervorrichtung (2) angeordneten Sägeelementen (4), und
einer Drehantriebseinrichtung (6) für die Sägeelemente (4) mit einem Antrieb (6a) und einer Antriebswelle (6b) und
die Sägeelemente (4) derart mit der Antriebswelle (6b) verbunden sind, dass sie in Längsrichtung der Antriebswelle (6b) verschiebbar sind und zumindest ein Sägeblatt (4a) und einen hiermit verbundenen Flansch (4b) aufweisen, wobei die Flansche (4b) der Sägeelemente (4) jeweils drehbar in einem Lagerelement (12) gelagert sind, das an einem Grundgestell (14) der Durchlaufsägevorrichtung (1) angebracht ist, **dadurch gekennzeichnet, dass**
die Flansche (4b) mit der Antriebswelle (6b) jeweils über ein Übertragungselement (8) verbunden sind und zwischen den Übertragungselementen (8) und dem jeweiligen Sägeelement (4) mindestens ein elastisches Element (10) vorgesehen ist.

2. Durchlaufsägevorrichtung nach Anspruch 1, **dadurch gekennzeichnet, dass** die Sägeelemente (4) mit dem Übertragungselement (8) in Drehrichtung der Antriebswelle (6b) formschlüssig verbunden sind.

3. Durchlaufsägevorrichtung nach Anspruch 1 oder 2, **dadurch gekennzeichnet, dass** die Antriebswelle (6b) einen von einer Kreisform abweichenden Querschnitt, insbesondere einen zumindest annähernd polygonalen Querschnitt, besitzt.

4. Durchlaufsägevorrichtung nach Anspruch 1 bis 3, **dadurch gekennzeichnet, dass** die Übertragungselemente (8) mit dem jeweiligen Sägeelement (4) formschlüssig verbunden sind.

5. Durchlaufsägevorrichtung nach einem der vorhergehenden Ansprüche, **dadurch gekennzeichnet, dass** das elastische Element ein O-Ring ist.

6. Durchlaufsägevorrichtung nach einem der vorhergehenden Ansprüche, **dadurch gekennzeichnet, dass** Lagerelemente (12) in Längsrichtung der Antriebswelle (6b) entlang dem Grundgestell (14) verschiebbar sind.

7. Durchlaufsägevorrichtung nach einem der vorhergehenden Ansprüche, **dadurch gekennzeichnet, dass** sie ferner eine Verstelleinrichtung (16) aufweist, mittels der die Sägeelemente (4) entlang der Welle (6b) verstellt werden können.

## Claims

1. Continuous sawing apparatus (1) for dividing or grooving board-like work pieces (W) which are preferably at least partially made of wood, wood products, plastics or the like, having
a conveying apparatus (2) for conveying the board-like work pieces in a direction of travel,
a plurality of sawing elements (4) arranged in the region of the conveying apparatus (2), and
a rotary drive device (6) for the sawing elements (4) having a drive (6a) and a drive shaft (6b) and
the sawing elements (4) are connected to the drive shaft (6b) in such a way that they are slidable in the longitudinal direction of the drive shaft (6b) and have at least one saw blade (4a) and a flange (4b) connected thereto, the flanges (4b) of the sawing elements (4) in each case being mounted rotatably in a bearing element (12) which is mounted on a main frame (14) of the continuous sawing apparatus (1), **characterised in that** the flanges (4b) are connected to the drive shaft (6b) in each case via a transmission element (8), and between the transmission elements (8) and the respective sawing element (4) is provided at least one resilient element (10).

2. Continuous sawing apparatus according to claim 1, **characterised in that** the sawing elements (4) are connected to the transmission element (8) in form-locking relationship in the direction of rotation of the drive shaft (6b).

3. Continuous sawing apparatus according to claim 1 or 2, **characterised in that** the drive shaft (6b) has a cross-section different from a circular shape, in particular an at least approximately polygonal cross-section.

4. Continuous sawing apparatus according to claims 1 to 3, **characterised in that** the transmission elements (8) are connected to the respective sawing element (4) in form-locking relationship.

5. Continuous sawing apparatus according to any of the preceding claims, **characterised in that** the resilient element is an O-ring.

6. Continuous sawing apparatus according to any of the preceding claims, **characterised in that** bearing elements (12) are slidable along the main frame (14) in the longitudinal direction of the drive shaft (6b).

7. Continuous sawing apparatus according to any of the preceding claims, **characterised in that** it further has a displacement device (16) by means of which the sawing elements (4) can be displaced along the shaft (6b).

## Revendications

1. Dispositif de sciage en continu (1), pour subdiviser ou rainurer des pièces d'oeuvre (W) en forme de plaques, composées de préférence au moins partiellement de bois, de matériaux ligneux, de matières synthétiques ou analogue, avec
un dispositif de transport (2), pour transporter les pièces d'oeuvre en forme de plaque dans une direction de passage,
une pluralité d'éléments de sciage (4) disposés dans la zone du dispositif de transport (2), et
un dispositif d'entraînement en rotation (6) pour les éléments de sciage (4), avec un entraînement (6a) et un arbre d'entraînement (6b), et
les éléments de sciage (4) sont reliés à l'arbre d'entraînement (6b) de manière à être déplaçables dans la direction longitudinale de l'arbre d'entraînement (6b) et présentent au moins une lame de scie (4a) et une bride (4b), lui étant reliée, les brides (4b) des éléments de sciage (4) étant chacune montées à rotation dans un élément de palier (12) monté sur un bâti de base (14) du dispositif de sciage en continu (1),
**caractérisé en ce que**
les brides (4b) sont reliées à l'arbre d'entraînement (6b), chaque fois par l'intermédiaire d'un élément de transmission (8), et au moins un élément élastique (10) est prévu entre les éléments de transmission (8) et l'élément de sciage (4) respectif.

2. Dispositif de sciage en continu selon la revendication 1, **caractérisé en ce que** les éléments de sciage (4) sont reliés à l'élément de transmission (8), par une liaison à ajustement de formes, dans le sens de rotation de l'arbre d'entraînement (6b).

3. Dispositif de sciage en continu selon la revendication 1 ou 2, **caractérisé en ce que** l'arbre d'entraînement (6b) présente une section transversale différant d'une forme circulaire, en particulier une section transversale au moins à peu près polygonale.

4. Dispositif de sciage en continu selon l'une des revendications 1 à 3, **caractérisé en ce que** les éléments de transmission (8) sont reliés, par une liaison à ajustement de formes, à l'élément de sciage (4) respectif.

5. Dispositif de sciage en continu selon l'une des revendications précédentes, **caractérisé en ce que** l'élément élastique est un élément torique.

6. Dispositif de sciage en continu selon l'une des revendications précédentes, **caractérisé en ce que** des éléments de palier (12) sont déplaçables le long du bâti de base (14), dans la direction longitudinale de l'arbre d'entraînement (6b).

7. Dispositif de sciage en continu selon l'une des revendications précédentes, **caractérisé en ce qu'**il présente en outre un dispositif de réglage (16), au moyen duquel les éléments de sciage (4) peuvent être réglés Lelong de l'arbre (6).
